# FASCICULE DE BREVET EUROPEEN

(11) **EP 0 301 987 B1**
(45) Date de publication et mention de la délivrance du brevet: **25.09.1991**
(21) Numéro de dépôt: 88440062.3
(22) Date de dépôt: 26.07.1988
(51) Int. Cl.: E04C 3/40, E04B 1/24

(54) **Dispostif d'assemblage d'un arbalétrier de ferme avec un poteau, pour la réalisation de charpentes et structures**
Vorrichtung zur Verbindung eines Trägers eines Gerüstes mit einer Stütze zum Herstellen von Gerippen und Baukonstruktion
Device for assembling a truss beam with a strut for the creation of frames and structures

(30) Priorité: 27.07.1987 FR 8710718
(43) Date de publication de la demande: 01.02.1989
(73) Titulaire: BATOR S.A., F-67116 Reichstett (FR)
(72) Inventeur: Fritz, André, F-67930 Beinheim (FR); Gerlinger, Jean, F-67170 Geudertheim (FR)
(74) Mandataire: Nuss, Pierre

(56) Documents cités:
- EP-A- 0 126 410
- DE-A- 2 928 751
- FR-A- 498 201

## Description

La présente invention concerne un dispositif d'assemblage d'un arbalétrier de ferme avec un poteau, pour la réalisation de charpentes, et plus généralement de structures.

Actuellement, pour la réalisation d'une charpente ou d'une structure, l'assemblage de l'arbalétrier de ferme avec chaque poteau de soutien ne peut se faire que grâce à différents éléments de serrage tels que boulons, goujons, vis, broches etc..., et à l'aide de pièces de liaison non moulées.

Il est donc nécessaire, pour effectuer un tel assemblage, de recourir à un outillage complet et, le cas échéant, de réaliser cette opération à plusieurs personnes, afin de positionner exactement les pièces de liaison simultanément sur l'arbalétrier et sur le poteau. Un tel montage nécessite donc un temps considérable et un investissement en matériel et en hommes relativement important. De plus, les pièces de liaison augmentent le poids de la charpente ou de la structure, ainsi d'ailleurs que son volume, les pièces de liaison n'étant incluses que partiellement dans l'arbalétrier ou dans le poteau, ce qui pose des problèmes tant au stockage qu'au chargement. Par ailleurs, il arrive qu'au montage, certaines pièces de liaison ou autres fassent défaut, ce qui entraîne inévitablement une perte de temps, et très souvent des problèmes au niveau de la sécurité, car il n'est pas rare que les monteurs, dans le souci de progresser rapidement, ne remplacent la pièce défaillante par une pièce destinée à un autre usage.

Par le document EP-A-0126410, on connaît un dispositif pour l'assemblage d'une traverse et d'un montant, constitué par deux éléments de profilé munis de pièces de liaison, l'un des éléments étant disposé partiellement, de manière fixe, à l'intérieur de la traverse et l'autre étant disposé partiellement, de manière fixe, à l'intérieur du montant. L'assemblage traverse ― montant est réalisé au moyen d'une liaison rail ― glissière bloquée, en position de montage, par des pièces de serrage sous forme d'éléments d'arrêt supplémentaires.

Par ailleurs, le document DE-A-2928751 décrit l'assemblage d'une poutre de ferme avec un montant au moyen d'une double liaison à tenon et mortaise, bloquée, en position de montage, par des pièces de serrage sous forme de tôles latérales supplémentaires.

Le problème général à résoudre par l'objet de la présente demande, est de réaliser un dispositif d'assemblage dans lequel aucune pièce de liaison ni aucun élément de serrage n'intervient. Par ailleurs, ce dispositif doit être le plus léger et le moins volumineux possible (afin de permettre un stockage et un chargement aisé), tout en présentant une sûreté suffisante au levage, chaque arbalétrier de la ferme étant généralement assemblé avec le poteau à même le sol, l'ensemble étant ensuite levé.

Un tel dispositif devra permettre à une seule personne de réaliser l'assemblage de l'arbalétrier avec chaque poteau sans aucun outillage (plus de risque de perte, simplification, économie de matériel...), et sans aucune pièce de liaison à fixer lors de l'assemblage afin de rendre l'ensemble plus sûr, d'entraîner une simplification de montage ainsi qu'un gain de temps substantiel. Enfin tous ces paramètres concourent, bien entendu, à rendre un tel mode d'assemble bien plus économique que les modes d'assemblage actuels.

Selon la présente invention, le dispositif d'assemblage d'un arbalétrier de ferme avec un poteau, pour la réalisation de charpentes et structures, consistant en deux pièces moulées, l'une étant disposée, de manière fixe, partiellement à l'intérieur de l'extrémité supérieure du poteau, est caractérisé en ce que l'autre pièce est disposée entièrement à l'intérieur de l'extrémité inférieure de l'arbalétrier et en ce que les deux pièces coopèrent entre elles en vue d'assurer l'assemblage et la fixation de l'arbalétrier avec le poteau par double emboîtement, la distance séparant les deux emboîtements étant supérieure à la section du poteau de manière à assurer une stabilité parfaite à l'ensemble et une rigidité ainsi qu'une résistance optimales pour chaque assemblage.

L'invention sera mieux comprise grâce à la description ci-après, gui se rapporte à un mode de réalisation préféré, donné à titre d'exemple non limitatif, et expliqué avec référence aux dessins schématiques annexés, dans lesquels:
la figure 1 est une vue, de face, d'une structure composée d'une ferme et de différents poteaux de soutien;
la figure 2 est une vue, de face, à plus grande échelle que la figure 1, d'un dispositif d'assemblage conforme à l'invention et reliant un arbalétrier avec un poteau;
la figure 3 est une vue, en coupe, à plus grande échelle que la figure 2, et selon la ligne A-A de la figure 2;
la figure 4 est une vue, en coupe, à même échelle que la figure 3, et selon la ligne B-B de la figure 2, et
la figure 5 est une vue, en coupe, à même échelle que les figures 3 et 4, et selon la ligne C-C de la figure 2.

Conformément à l'invention, et comme le montrent les figures 2 à 5 des dessins annexés, le dispositif d'assemblage consiste en deux pièces moulées 1 et 2, l'une 1 étant disposée, de manière fixe, entièrement à l'intérieur de l'extrémité inférieure de l'arbalétrier 3, et l'autre 2 étant disposée, de manière fixe, partiellement à l'intérieur de l'extrémité supérieure du poteau 4, les deux pièces 1 et 2 coopérant entre elles en vue d'assurer l'assemblage et la fixation de l'arbalétrier 3 avec le poteau 4 par simple double emboîtement 7, 5 et 8, 6, la distance séparant les deux emboîtements 7, 5 et 8, 6 étant supérieure à la section du poteau 4 de manière à assurer une stabilité parfaite à l'ensemble et une rigidité ainsi qu'une résistance optimales pour chaque assemblage.

Selon une première caractéristique de l'invention, la pièce moulée 1 comporte deux encoches 5 et 6, et la pièce moulée 2 deux ergots 7 et 8, l'assemblage de l'arbalétrier 3 avec le poteau 4 s'effectuant exclusivement par emboîtement des deux ergots 7 et 8 dans les deux encoches 5 et 6.

Conformément aux figures 2 à 5, chaque pièce moulée 1 ou 2 comprend différents bossages 9 permettant de maintenir les pièces moulées 1 et 2 dans l'arbalétrier 3 ou le poteau 4, la longueur de ces bossages 9 correspondant sensiblement à la section interne de l'arbalétrier 3 ou du poteau 4. Ces bossages 9 servent de support à un ensemble de fixation, par exemple, vis 10 ― écrou 11, la vis 10 traversant le bossage 9, par un orifice 20, ces bossages 9 étant, par ailleurs, reliés entre eux par un voile 14 situé dans le plan perpendiculaire aux axes centraux des bossages 9 et passant par l'axe de symétrie A de chaque pièce moulée 1 ou 2, et par des nervures 19 situées, par exemple, dans le plan passant par les axes centraux des bossages 9.

Préalablement donc, par exemple immédiatement après la fabrication des arbalétriers 3 et des poteaux 4, il y a lieu d'insérer à l'intérieur de l'extrémité supérieure de chaque poteau 4, une pièce moulée 2 et à l'intérieur de l'extrémité inférieure de chaque arbalétrier 3, une pièce moulée 1. Puis, ces pièces moulées 1 et 2 seront fixées à l'intérieur respectivement de chaque arbalétrier 3 et de chaque poteau 4 à l'aide de tous moyens connus tels que boulons, goujons, vis, broches, etc...

Lors de l'utilisation de ces arbalétriers 3 et poteaux 4, ceux-ci se trouvent donc déjà pourvus de pièces moulées 1 et 2.

Il ne suffit alors plus, pour les assembler, que d'emboîter les ergots 7 et 8 dans les encoches 5 et 6 des deux pièces moulées 1 et 2. Ceci est rendu possible grâce à un évidement opéré à l'extrémité inférieure de l'arbalétrier 3.

Un tel assemblage suffit à rendre l'opération de levage de la ferme assemblée au sol, parfaitement sûre, la distance séparant les deux emboîtements étant suffisante pour assurer une stabilité parfaite à l'ensemble et les bossages 9 reprenant pratiquement tous les efforts lors de l'opération de levage elle-même.

Par ailleur, comme indiqué ci-dessus la pièce moulée 1 est entièrement située à l'intérieur de l'arbalétrier 3, la pièce moulée 2, quant à elle, l'étant sur pratiquement toute sa longueur, seule l'extrémité supérieure de la pièce moulée 2 dépassant légèrement du poteau 4. Une telle structure présente l'avantage de pouvoir être stockée et transportée très facilement.

Enfin, la structure des pièces moulées 1, 2 elle-même (voile 14, nervures 19) a été conçue en vue d'obtenir des pièces moulées 1, 2 les plus légères possibles. Celles-ci pourront être avantageusement en alliage léger, par exemple en aluminium.

Selon une variante de l'invention, et comme le montre la figure 2, la pièce moulée 1 peut être pourvue, à l'une de ses extrémités, d'un étrier 12 permettant la fixation éventuelle d'un prolongement 13 à l'arbalétrier 3 par tous moyens connus, tels que des ensembles vis 10 ― écrou 11, chaque vis 10 étant alors supportée par un bossage 9 situé sur l'étrier 12.

Un tel étrier 12 permet, en cas d'extension d'un bâtiment, de prolonger l'arbalétrier 3, ce prolongement 13 pouvant lui-même être, bien entendu, pourvu à son autre extrémité d'une pièce moulée 1 permettant son assemblage à un poteau 4 (voir figure 1 des dessins annexés).

Par ailleurs, on peut également prévoir que dans cet étrier 12 coulisse le système de tension de bâches d'une ferme à l'autre.

Conformément à une seconde variante de l'invention, et comme le montre également la figure 2, le dispositif d'assemblage peut, en outre, être pourvu d'un dispositif de verrouillage automatique de sécurité 15, sous la forme d'un ergot 16 monté sur ressort 17 situé sur la pièce moulée 1, et venant coopérer avec une encoche 18 située sur la pièce moulée 2.

Le ressort 17 permet d'assurer un verrouillage automatique sitôt que l'ergot 16 rencontre l'encoche 18 de la pièce moulée 2.

Enfin, et selon une dernière variante de l'invention, la pièce moulée 1 peut être pourvue d'un bossage 9′ dont l'axe central est parallèle aux autres bossages 9 et permettant le passage des câbles de contreventement (figure 2).

## Revendications

1. Dispositif d'assemblage d'un arbalétrier de ferme avec un poteau, pour la réalisation de charpentes et structures, consistant en deux pièces moulées (1 et 2), l'une (1) étant disposée, de manière fixe, partiellement à l'intérieur de l'extrémité supérieure du poteau (4), caractérisé en ce que l'autre pièce (2) est disposée entièrement à l'intérieur de l'extrémité inférieure de l'arbalétrier (3) et en ce que les deux pièces (1 et 2) coopèrent entre elles en vue d'assurer l'assemblage et la fixation de l'arbalétrier (3) avec le poteau (4) par double emboîtement (7, 5 et 8, 6), la distance séparant les deux emboîtements (7, 5 et 8, 6) étant supérieure à la section du poteau (4) de manière à assurer une stabilité parfaite à l'ensemble et une rigidité ainsi qu'une résistance optimales pour chaque assemblage.

2. Dispositif selon la revendication 1, caractérisé en ce que la pièce moulée (1) comporte deux encoches (5 et 6) et la pièce moulée (2) deux ergots (7 et 8), l'assemblage de l'arbalétrier (3) avec le poteau (4) s'effectuant exclusivement par emboîtement des deux ergots (7 et 8) dans les deux encoches (5 et 6).

3. Dispositif selon l'une quelconque des revendications 1 et 2, caractérisé en ce que chaque pièce moulée (1 ou 2) comprend différents bossages (9) permettant de maintenir les pièces moulées (1 et 2) dans l'arbalétrier (3) ou le poteau (4), la longueur de ces bossages (9) correspondant sensiblement à la section interne de l'arbalétrier (3) ou du poteau (4) et les bossages (9) servant de support à un ensemble de fixation, par exemple, vis (10) ― écrou (11), la vis (10) traversant le bossage (9), par un orifice (20), ces bossages (9) étant, par ailleurs, reliés entre eux par un voile (14) situé dans le plan perpendiculaire aux axes centraux des bossages (9) et passant par l'axe de symétrie (A) de chaque pièce moulée (1 ou 2), et par des nervures (19) situées, par exemple, dans le plan passant par les axes centraux des bossages (9).

4. Dispositif selon l'une quelconque des revendications 1 à 3, caractérisé en ce que la pièce moulée (1) est pourvue, à l'une de ses extrémités, d'un étrier (12) permettant la fixation éventuelle d'un prolongement (13) à l'arbalétrier (3) par tous moyens connus, tels que des ensembles vis (10) ― écrou (11), chaque vis (10) étant alors supportée par un bossage (9) situé sur l'étrier (12).

5. Dispositif, selon l'une quelconque des revendications 1 à 4, caractérisé en ce qu'il est, en outre, pourvu d'un dispositif de verrouillage automatique de sécurité (15).

6. Dispositif, selon la revendication 5, caractérisé en ce que le dispositif de verrouillage (15) est sous la forme d'un ergot (16) monté sur ressort (17) situé sur la pièce moulée (1), et venant coopérer avec une encoche (18) située sur la pièce moulée (2).

7. Dispositif, selon l'une quelconque des revendications 1 à 6, caractérisé en ce que la pièce moulée (1) est pourvue, en outre, d'un bossage (9′) dont l'axe central est parallèle aux autres bossages (9) et permettant le passage des câbles de contreventement.

8. Dispositif, selon l'une quelconque des revendications 1 à 7, caractérisé en ce que les pièces moulées (1 et 2) sont en alliage léger.

9. Dispositif, selon la revendication 8, caractérisé en ce que les pièces moulées (1 et 2) sont avantageusement en aluminium.

## Patentansprüche

1. Vorrichtung zur Verbindung eines Deckträgers mit einem Pfosten zum Herstellen von Rahmen und Baukonstruktionen, die aus zwei gegossenen Teilen besteht, von denen das eine teilweise im Inneren des oberen Endes des Pfostens fest angeordnet ist, **dadurch gekennzeichnet, daß** das andere Teil (2) vollständig im Inneren des unteren Endes des Trägers (3) angeordnet ist und daß die beiden Teile (1; 2) im Hinblick auf die Gewährleistung der Verbindung und der Festlegung des Trägers (3) am Pfosten (4) durch doppelte Verzapfung (7, 5; 8, 6) miteinander zusammenwirken, wobei der die beiden Verzapfungen (7, 5; 8, 6) voneinander trennende Abstand derart größer ist als der Querschnitt des Pfostens (4), daß für jede Verbindung eine perfekte Stabilität und eine optimale Steifigkeit ebenso wie eine optimale Tragfähigkeit gewährleistet ist.

2. Vorrichtung nach Anspruch 1, **dadurch gekennzeichnet, daß** das eine gegossene Teil (1) zwei Zapfenlöcher (5; 6) und das andere gegossene Teil zwei Nasen (7; 8) aufweist, wobei die Verbindung des Trägers (3) mit dem Pfosten (4) ausschließlich durch Einsteckverbindung der beiden Nasen (7; 8) in die beiden Zapfenlöcher (5 bzw. 6) bewirkbar ist.

3. Vorrichtung nach Anspruch 1 oder 2, **dadurch gekennzeichnet, daß** jedes gegossene Teil (1 bzw. 2) unterschiedliche Vorsprünge (9) aufweist, welche es gestatten, die gegossenen Teile (1 bzw. 2) im Träger (3) oder Pfosten (4) zu halten, wobei die Länge dieser Vorsprünge (9) genau dem inneren Querschnitt des Trägers (3) oder des Pfosstens (4) entspricht und diese Vorsprünge (9) dazu dienen, eine Befestigungseinrichtung, wie beispielsweise eine Schraube-Mutter-Verbindung (10, 11), aufzunehmen, deren Schraube (10) mittels einer Ausnehmung (20) durch den Vorsprung (9) hindurchgreift, und daß die Vorsprünge (9) außerdem durch ein Flächentragwerk (14) miteinander verbunden sind, das in der zu den zentralen Achsen der Vorsprünge (9) senkrechten Ebene liegt und durch die Symmetrieachse (A) eines jeden gegossenen Teils (1 bzw. 2) und durch die Rippen (19) hindurchgeht, die z.B. in der durch die Zentralachsen der Vorsprünge (9) verlaufenden Ebene liegen.

4. Vorrichtung nach einem der Ansprüche 1 bis 3, **dadurch gekennzeichnet, daß** das gegossene Teil (1) an einem seiner Enden mit einem etwa gabelfußförmigen Verbindungsbügel (12) versehen ist, der gewünschtenfalls die Festlegung einer Verlängerung (13) am Träger (3) durch jegliche bekannte Mittel, wie beispielsweise Schraube-Mutter-Verbindung (10, 11), gestattet, wobei somit jede Schraube (10) von einem am Verbindungsbügel (12) angeordneten Vorsprung (9) aufgenommen ist.

5. Vorrichtung nach einem der Ansprüche 1 bis 4, **dadurch gekennzeichnet, daß** außerdem eine Einrichtung (15) zur automatischen Sicherheitsverriegelung vorgesehen ist.

6. Vorrichtung nach Anspruch 15, **dadurch gekennzeichnet, daß** die Verriegelungseinrichtung (15) in Form einer unter Federbelastung (17) am einen gegossenen Teil (1) montierten Nase (16) ausgebildet ist, die mit einem am anderen gegossenen Teil (2) angeordneten Zapfenloch (18) in Wirkverbindung bringbar ist.

7. Vorrichtung nach einem der Ansprüche 1 bis 6, **dadurch gekennzeichnet, daß** das gegossene Teil (1) außerdem mit einem Vorsprung (9) versehen ist, dessen Zentralachse parallel zu den anderen Vorsprüngen (9) liegt und der den Durchtritt von Querverspannungskabeln gestattet.

8. Vorrichtung nach einem der Ansprüche 1 bis 7, **dadurch gekennzeichnet, daß** die gegossenen Teile (1; 2) aus Leichtmetall bestehen.

9. Vorrichtung nach Anspruch 8, **dadurch gekennzeichnet, daß** die gegossenen Teile (1; 2) vorteilhafterweise aus Aluminium bestehen.

## Claims

1. Device for connecting a truss principal rafter to a post for producing frameworks and structures, consisting of two moulded parts (1 and 2), one (1) being arranged in a stationary manner partially inside the upper end of the post (4), characterised in that the other part (2) is arranged entirely inside the lower end of the principal rafter (3) and in that the two parts (1 and 2) interact to bring about the connection and fixing of the principal rafter (3) to the post (4) by double interlocking (7, 5 and 8, 6), the distance separating the two interlocking means (7, 5 and 8, 6) being greater than the cross section of the post (4) to ensure perfect stability of the assembly and optimum rigidity and strength of each connection.

2. Device according to claim 1, characterised in that the moulded part (1) comprises two recesses (5 and 6) and the moulded part (2) two lugs (7 and 8), the connection of the principal rafter (3) to the post (4) being effected exclusively by interlocking of the two lugs (7 and 8) in the two recesses (5 and 6).

3. Device according to any one of claims 1 and 2, characterised in that each moulded part (1 or 2) comprises different bosses (9) allowing the moulded parts (1 and 2) to be held in the principal rafter (3) or the post (4), the length of these bosses (9) corresponding substantially to the internal cross section of the principal rafter (3) or of the post (4) and the bosses (9) acting as a support for the fixing assembly, for example screw (10) ― nut (11), the screw (10) traversing the boss (9) through an orifice (20), these bosses (9) also being interconnected by a web (14) located in the plane perpendicular to the central axes of the bosses (9} and passing through the axis of symmetry (A) of each moulded part (1 or 2) and by ribs (19) located, for example, in the plane passing through the central axes of the bosses (9).

4. Device according to any one of claims 1 to 3, characterised in that the moulded part (1) is provided, at one of its ends, with a stirrup (12) allowing the possible fixing of an extension (13) to the principal rafter (3) by any known means such as screw (10) ― bolt (11) assemblies, each screw (10) thus being supported by a boss (9) located on the stirrup (12).

5. Device according to any one of claims 1 to 4, characterised in that it is also provided with an automatic safety locking device (15).

6. Device according to claim 5, characterised in that the locking device (15) is in the form of a lug (16) mounted on a spring (17) located on the moulded part (1) and co-operating with a recess (18) located on the moulded part (2).

7. Device according to any one of claims 1 to 6, characterised in that the moulded part (1) is also provided with a boss (9′) of which the central axis is parallel to the other bosses (9) and allows the passage of crossbracing cables.

8. Device according to any one of claims 1 to 7, characterised in that the moulded parts (1 and 2) are of light alloy.

9. Device according to claim 8, characterised in that the moulded parts (1 and 2) are advantageously of aluminium.
